# EUROPÄISCHE PATENTANMELDUNG

(11) **EP 2 597 362 A1**
(43) Veröffentlichungstag der Anmeldung: **29.05.2013**
(21) Anmeldenummer: 12171107.1
(22) Anmeldetag: 06.06.2012
(51) Int. Cl.: F21V 7/09, F21V 7/10

(54) **Leuchte mit einem Reflektor und Reflektoranordnung**

(30) Priorität: 28.11.2011 DE 202011052125 U
(71) Anmelder: BÄ*RO GmbH & Co. KG, 42799 Leichlingen (DE)
(72) Erfinder: Kirsten, Dr. Martin, 51377 Burscheid (DE); Schütte, Bernhard, 40764 Langenfeld (DE); Kretzer, Thorsten, 42799 Leichlingen (DE)
(74) Vertreter: Albrecht, Ralf

(57) **Zusammenfassung**

Die Erfindung betrifft eine Leuchte mit einem Reflektor (1), einer Halteplatte (2), die an dem Reflektor (1) gehalten und derart positioniert ist, dass eine Öffnung (8) der Halteplatte (2) und eine Leuchtmittelöffnung (4) des Reflektors (1) übereinander liegen, und einem Leuchtmittel (14), das als Lambertstrahler ausgebildet, an der Halteplatte (2) derart positioniert ist, dass er Licht durch die Leuchtmittelöffnung (4) von außen in den Reflektor (1) strahlt. Die Reflektorsegmente (5) durchgreifen die Halteplatte (2), so dass sich der Reflektor (1) über die Halteplatte (2) hinaus erstreckt und damit die Leuchtmittelöffnung (4) und die Lichtaustrittsöffnung (3) des Reflektors (1) auf gegenüberliegenden Seiten der Halteplatte (2) liegen.

## Beschreibung

Die vorliegende Erfindung betrifft eine Leuchte mit einem Reflektor, der eine Reflektorachse definiert und an seiner Vorderseite eine Lichtaustrittsöffnung und an seiner Rückseite eine Leuchtmittelöffnung begrenzt, wobei der Reflektor mehrere in Umfangsrichtung nebeneinanderliegende diskrete Reflektorsegmente aufweist, die miteinander verbunden sind, einer Halteplatte mit einer zentralen Öffnung, die an dem die Leuchtmittelöffnung aufweisenden Endbereich des Reflektors gehalten und derart positioniert ist, dass die Öffnung der Halteplatte und die Leuchtmittelöffnung des Reflektors übereinander liegen, und einem Leuchtmittel, das als Lambertstrahler mit einer kreisförmigen und einer nach einer Lambert-Charakteristik strahlenden Lichtaustrittsfläche ausgebildet ist, wobei der Lambertstrahler an der Halteplatte fixiert und derart positioniert ist, dass er Licht durch die Leuchtmittelöffnung von außen in den Reflektor strahlt. Des Weiteren betrifft die vorliegende Erfindung einen Reflektor für eine solche Leuchte.

Eine Leuchte der vorbeschriebenen Art ist aus der DE 20 2010 003 436 U bekannt. Bei dieser Leuchte wird das Leuchtmittel durch einen sogenannten Lambertstrahler gebildet, der das Licht in einer Lambert-Charakteristik ausstrahlt und über einen segmentierten Reflektor in gerichtete Lichtstrahlung umwandelt. Dabei befindet sich das Leuchtmittel, welches als LED ausgebildet ist, welche eine nach Lambert-Charakteristik ausgebildete strahlende Fläche bzw. Lichtaustrittsfläche besitzt, unmittelbar am Reflektorboden, d. h. an der Reflektorrückseite im Bereich der Leuchtmittelöffnung angeordnet. An dieser Anordnung ist vorteilhaft, dass insbesondere beim Einsatz von Reflektormaterialien, die eine reflektionsverstärkende Oberfläche besitzen, ein sehr hoher Leuchtenwirkungsgrad erzielt werden kann.

Im Rahmen der Weiterentwicklung der LED-Technologie in Leuchten werden zunehmend LED-Leuchtmittel mit LED-Fassungen verwendet. Dies führt dazu, dass die Lichtaustrittsfläche des Lambertstrahlers nicht unmittelbar am Reflektorboden liegt, sondern beabstandet von der Leuchtmittelöffnung an dem Reflektor positioniert ist. Dies führt zu Lichtverlusten durch die Fassung. Des Weiteren kommt es durch die Beabstandung der Lichtaustrittsfläche des Lambertstrahlers vom Reflektor zu Verlusten, welche den Leuchtenwirkungsgrad herabsetzen. Wird der Lambertstrahler durch ein Leuchtmittel in Form einer Punktlichtquelle ersetzt, kommt es gleichfalls zu Lichtverlusten.

Aufgabe der vorliegenden Erfindung ist es daher, eine Leuchte und eine Reflektoranordnung der eingangs genannten Art zu schaffen, mit welcher hohe Leuchtenwirkungsgrade realisiert werden können, auch wenn der Lambertstrahler mittels einer Fassung an der Halteplatte fixiert ist. Die Reflektoranordnung soll dabei auch für konventionelle Lichtquellen, deren Lichtaustrittskörper angenähert eine punktförmige Lichtquelle darstellt, geeignet sein.

Diese Aufgabe ist erfindungsgemäß dadurch gelöst, dass die Reflektorsegmente die Halteplatte durchgreifen, so dass sich der Reflektor über die Halteplatte hinaus erstreckt und damit die Leuchtmittelöffnung und die Lichtaustrittsöffnung des Reflektors auf gegenüberliegenden Seiten der Halteplatte liegen. Dadurch, dass der Reflektor die Halteplatte durchgreift, sind die Leuchtmittelöffnung und die Halteplatte axial beabstandet zueinander positioniert. Hierdurch wird der erforderliche Platz zur Montage einer LED-Fassung geschaffen, an welcher der Lambertstrahler in der Weise positioniert werden kann, dass seine Lichtaustrittsfläche unmittelbar an der Leuchtmittelöffnung des Reflektors neigt. Auf diese Weise können Lichtverluste vermieden werden. Der Lambertstrahler kann dabei an einer LED-Platine vorgesehen sein, welche an der LED-Fassung gehalten ist.

Die zentrale Öffnung der Halteplatte besitzt zweckmäßigerweise eine an die Außenkontur des Reflektors angepasste Kontur. So kann die zentrale Öffnung im Wesentlichen kreisförmig ausgebildet sein. Wenn der Reflektor eine rechteckige oder quadratische Grundform besitzt, wird auch die zentrale Öffnung der Halteplatte entsprechend ausgebildet sein.

Des Weiteren können an den Reflektorsegmenten Auflageflächen ausgebildet sein, auf welchen die Halteplatte positioniert ist, so dass sie an ihrer Unterseite sicher abgestützt wird. Gemäß einer Ausführungsform der Erfindung ist vorgesehen, dass entlang des Umfangs der Öffnung der Halteplatte verteilt Aussparungen vorgesehen sind, welche von den Reflektorsegmenten durchgriffen werden. Dabei können die Reflektorsegmente nasenartige Fortsätze aufweisen, welche die Aussparungen durchgreifen.

In weiterer Ausgestaltung dieser Ausführungsform können an den Reflektorsegmenten beidseitig der Fortsätze Befestigungslaschen vorgesehen sein, welche entsprechende Schlitze an der Halteplatte durchgreifen. Die freien Enden der Befestigungslaschen stehen dann aus der Halteplatte heraus und können umgebogen werden, um die Reflektorsegmente an der Halteplatte zu fixieren.

Alternativ kann die Halteplatte entlang des Umfangs der Öffnung verteilt angeordnete und in diese ragende Nasen aufweisen, die in entsprechende, insbesondere schlitzartig ausgebildete Öffnungen der Reflektorsegmente eingreifen, um die Halteplatte an dem Reflektor zu fixieren. Bei dieser Ausgestaltung rasten die Nasen in die Öffnungen der Reflektorsegmente ein, wenn die Halteplatte auf den Reflektor geschoben wird, so dass eine schnelle Positionierung und Fixierung gewährleistet ist.

In der Regel ist gewünscht, symmetrische Lichtbilder zu erzeugen. In diesem Fall werden die Reflektoren aus mehreren - insbesondere aus zwei - einander gegenüberliegenden Paaren von Reflektorsegmenten gebildet, wobei die einander paarweise zugeordneten Reflektorsegmente in gleicher Weise gekrümmt sind. Wenn ein elliptisches Lichtbild gewünscht ist, kann der Reflektor beispielsweise aus zwei Paaren von sich gegenüberliegenden Reflektorsegmenten bestehen, wobei die beiden Reflektorsegmente eines Paares jeweils in gleicher Weise gekrümmt sind, die Krümmungen der beiden Paare jedoch voneinander abweichen. Wenn ein eher kreisförmiges Lichtbild erzeugt werden soll, können alle Reflektorsegmente die gleiche Krümmung besitzen.

Gemäß einer Ausführungsform der Erfindung können die Reflektorsegmente einfach sphärisch gekrümmt ausgebildet sein. In diesem Fall besitzen sie in einer senkrecht zu der Reflektorachse liegenden Querschnittsebenen eine sphärische Krümmung, während sich im Längsschnitt eben ausgebildet sind. Alternativ können sie in der senkrecht zu der Reflektorachse liegenden Querschnittsebene eben ausgebildet und im Längsschnitt sphärisch gekrümmt sein. Ebenso ist es möglich, die Reflektorsegmente zweifach-sphärisch gekrümmt oder eben auszubilden.

Gemäß einer Ausführungsform der Erfindung weist der Reflektor eine rechteckige Lichtaustrittsöffnung auf. In diesem Fall ist ein Paar von den Längsseiten bildenden Reflektorsegmenten einfach-sphärisch gekrümmt ausgebildet, wobei die Krümmung in der Längsschnittebene erfolgt, und ein Paar von die Stirnseiten bildenden Reflektorsegmenten eben ausgebildet.

Die Reflektorsegmente lassen sich in einfacher Weise beispielsweise aus Aluminiumblech herstellen, indem sie vorzugsweise ausgestanzt werden. Bei diesem Stanzvorgang können insbesondere auch die nasenartigen Fortsätze, die Befestigungslaschen und die Öffnungen der Reflektorsegmente in einfacher Weise hergestellt werden. Die Reflektorsegmente werden anschließend durch einen Pressvorgang in die gewünschte Form gebracht, bevor sie an ihren oberen und unteren Enden miteinander verbunden werden. Hierzu können an den Reflektorsegmenten miteinander in Eingriff bringbare Verbindungshaken vorgesehen sein. Damit ist der Reflektor einfach und preiswert in der Herstellung.

Im Übrigen können die Reflektorsegmente als Spiegelreflektoren mit einer reflektionsverstärkenden Oberfläche ausgebildet sein.

Die erfindungsgemäße Reflektoranordnung ist auch für den Einsatz von Punktlichtquellen oder räumlich ausgedehnten Lichtquellen, die im Lichtschwerpunkt des Reflektor stehen, geeignet. Zur Montage des Leuchtmittels wird an einer Halteplatte eine Abdeckplatte fixiert, die eine zentrale Öffnung aufweist. Es wird dann das Leuchtmittel, insbesondere ein Leuchtmittel in stehender Brennlage, an der Abdeckplatte fixiert, so dass es koaxial zu der Reflektorachse in den Reflektor ragt. Die Abdeckplatte kann dabei in dem gewünschten Abstand zu der Halteplatte in der Weise positioniert sein, dass die verwendete Punktlichtquelle im Lichtschwerpunkt des Reflektors liegt.

Zur Fixierung der Abdeckplatte an der Halteplatte können am Außenrand der Abdeckplatte Befestigungslaschen vorgesehen sein, welche in Richtung der Halteplatte abragen, wobei die freien Endbereiche der Befestigungslaschen umgebogen sind und die Halteplatte hintergreifen. Bei dieser Ausgestaltung kann die Abdeckplatte ebenfalls aus einem Blechmaterial gestanzt sein. Die Fixierung an der Halteplatte kann dann ohne weitere Befestigungsmittel in einfacher Weise erfolgen.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt
- Figur 1: eine Leuchte gemäß der vorliegenden Erfindung in perspektivischer Ansicht,
- Figur 2: die Leuchte aus Figur 1 im Längsschnitt,
- Figur 3: den Ausschnitt A aus Figur 2 in vergrößerter Darstellung,
- Figur 4: die Leuchte aus Figur 1 in perspektivischer Explosionsansicht,
- Figur 5: die Leuchte in geschnittener Explosionsansicht,
- Figur 6: in perspektivischer Ansicht eine Reflektoranordnung gemäß der vorliegenden Erfindung mit einem Leuchtmittel in Form einer Punktlichtquelle,
- Figur 7: die Reflektoranordnung aus Figur 6 in Vorderansicht,
- Figur 8: die Reflektoranordnung im Längsschnitt A-A der Figur 7,
- Figur 9: die Reflektoranordnung mit einer daran platzierten Abdeckplatte in perspektivischer Ansicht,
- Figur 10: die Reflektoranordnung aus Figur 9 mit abgenommener Abdeckplatte,
- Figur 11: den Ausschnitt A aus Figur 10 in vergrößerter Darstellung,
- Figur 12: eine weitere Ausführungsform einer erfindungsgemäßen Reflektoranordnung in perspektivischer Ansicht von schräg oben,
- Figur 13: die Reflektoranordnung aus Figur 12 in perspektivischer Ansicht von schräg unten,
- Figur 14: Reflektoranordnung aus Figur 12 in Draufsicht,
- Figur 15: die Reflektoranordnung aus Figur 12 in Vorderansicht,
- Figur 16: eine dritte Ausführungsform einer erfindungsgemäßen Reflektoranordnung in perspektivischer Ansicht von schräg oben,
- Figur 17: die Reflektoranordnung aus Figur 16 in perspektivischer Ansicht von schräg unten,
- Figur 18: die Reflektoranordnung aus Figur 16 in Draufsicht,
- Figur 19: die Reflektoranordnung aus Figur 16 in Vorderansicht, und
- Figur 20: die Reflektoranordnung aus Figur 16 in Seitenansicht.

In den Figuren 1 bis 5 ist eine erfindungsgemäße Leuchte zur Erzeugung eines angenähert kreisförmigen Lichtbildes dargestellt. Die Leuchte umfasst eine Reflektoranordnung mit einem Reflektor 1 und einer daran gehaltenen Halteplatte 2. Der Reflektor 1 besitzt eine offene Unter- bzw. Vorderseite, die eine Lichtaustrittsöffnung 3 des Reflektors 1 begrenzt, sowie eine offene Ober- bzw. Rückseite, die eine Leuchtmittelöffnung 4 definiert, und besitzt eine sich mittig zwischen der Oberseite und der Unterseite erstreckende Reflektorachse X. Wie in der Zeichnung gut erkennbar ist, wird der Reflektor 1 durch insgesamt vier Reflektorsegmente 5 gebildet, die einfach sphärisch gekrümmt ausgebildet sind. Mit anderen Worten besitzen die Reflektorsegmente 5 in jeweils senkrecht zu der Reflektorachse X liegenden Querschnittsebenen eine sphärische Krümmung - diese ist bei allen Reflektorsegmenten 5 gleich -, während sie im Längsschnitt eben ausgebildet sind, wie insbesondere in der Figur 2 gezeigt ist.

Die Reflektorsegmente 5 werden durch diskrete Elemente gebildet, die in Umfangsrichtung nebeneinander liegen und an ihren oberen und unteren Endbereichen miteinander verbunden sind. Hierzu sind an den Reflektorsegmenten 5 Verbindungselemente 6 vorgesehen, die miteinander in Eingriff gebracht, hier verhakt werden können. Die Reflektorsegmente 5 sind aus Aluminiumblech hergestellt, hier gestanzt, und besitzen reflektionsverstärkende Oberflächen. Dabei sind die Reflektorelemente 5 so ausgebildet, dass sie durch einen Pressvorgang aus der flachen Blechform in die sphärische Form gebracht werden können.

An dem oberen Endbereich des Reflektors 1 ist die Halteplatte 2 befestigt. Diese besitzt eine in Anpassung an die Reflektorform am oberen Reflektorende kreisrunde zentrale Öffnung 8, über welche die Halteplatte 2 auf den oberen Endbereich des Reflektors 1 geschoben ist, so dass die Reflektorsegmente 5 die Halteplatte 2 durchgreifen. Konkret weisen die Reflektorsegmente 5 an ihrem oberen Rand jeweils in zentraler Position nach oben abragende Fortsätze 9 auf, die derart ausgebildet sind, dass die Fortsätze 9 der vier Reflektorsegmente 5 in Umfangsrichtung beabstandet zueinander sind. Die Fortsätze 9 durchgreifen korrespondierende Aussparungen 10, welche am Rand der zentralen Öffnung 8 der Halteplatte 2 ausgebildet sind.

Jeweils beidseitig von den Fortsätzen 9 sind an den Reflektorsegmenten 5 Befestigungslaschen 11 vorgesehen, welche korrespondierende Schlitze 12, die jeweils beidseitig der Aussparungen 10 in der Halteplatte 2 ausgebildet sind, durchgreifen und umgebogen werden können, um die Halteplatte 2 an dem Reflektor 1 zu fixieren.

An der Oberseite der Halteplatte 2 ist eine Fassung 13 für ein Leuchtmittel 14 fixiert. Die Fassung 13 ist ringförmig ausgebildet und umgibt die Fortsätze 9 der Reflektorsegmente 5, welche die Halteplatte 2 durchgreifen. An der Oberseite der Fassung 13 ist das Leuchtmittel 14 fixiert. Dieses besteht aus einer Platine, an welcher eine LED in der Form eines Lambertstrahlers ausgebildet ist, der eine kreisförmige und nach einer Lambert-Charakteristik strahlende Lichtaustrittsfläche 14a aufweist. Die Anordnung ist dabei so getroffen, dass die Lichtaustrittsfläche 14a unmittelbar oberhalb der Leuchtmittelöffnung 4 des Reflektors 1 positioniert ist. Mit anderen Worten ist das Maß, mit welchem die Fortsätze 9 der Reflektorsegmente 5 über die Halteplatte 2 vorstehen, entsprechend der Dicke der Fassung 13 derart gewählt, dass die Lichtaustrittsfläche 14a des Lambertstrahlers die gewünschte Position einnimmt.

Die Reflektoranordnung ist auch für konventionelle Leuchtmittel, deren Lichtaustrittskörper angenähert eine punktförmige Lichtquelle darstellt, geeignet. Wie in den Figuren 6 bis 11 dargestellt ist, wird zur Fixierung eines derartigen Leuchtmittels 15 eine Abdeckplatte 16 an der Oberseite der Halteplatte 2 fixiert, die eine zentrale Öffnung 17 besitzt, durch welche das Leuchtmittel 15 von oben in den Reflektor 1 eingesetzt werden kann. Die Abdeckplatte 16 ist dabei oberhalb des Reflektors 1 in der Weise positioniert, dass der Lichtausstrahlungspunkt des Leuchtmittels 15 im Lichtschwerpunkt des Reflektors 1 liegt. Hierzu wird die Abdeckplatte 16 in entsprechender Höhe oberhalb der Halteplatte 2 positioniert.

Zur Befestigung der Abdeckplatte 16 an der Halteplatte 2 sind am Außenrand der Abdeckplatte 16 Befestigungslaschen 18 vorgesehen, welche in Richtung der Halteplatte 2 gebogen sind, wobei die freien Endbereiche der Befestigungslaschen 18 nach unten über die Halteplatte 2 vorstehen, so dass sie nach innen gebogen werden können, um die Halteplatte 2 zu hintergreifen.

In den Figuren 12 bis 15 ist eine weitere Ausführungsform einer erfindungsgemäßen Reflektoranordnung mit einem Reflektor 1 und einer daran gehaltenen Halteplatte 2 dargestellt. Diese besitzt den gleichen Grundaufbau wie die Reflektoranordnung der in den Figuren 1 bis 5 dargestellten Leuchte. Konkret wird der Reflektor 1 durch insgesamt vier Reflektorsegmente 5 gebildet, die einfach-sphärisch gekrümmt ausgebildet sind. Wie in der Figur 14 erkennbar ist, ist die Krümmung der Reflektorsegmente 5 senkrecht zu der Reflektorachse X jedoch gering, so dass der Reflektor 1 und damit auch seine Lichtaustrittsöffnung 3 sowie seine Leuchtmittelöffnung 4 eine angenähert quadratische Form besitzen. In Anpassung an die etwa quadratische Form des Reflektors ist auch die zentrale Öffnung 8 in der Halteplatte 2 etwa quadratisch ausgebildet.

Des Weiteren besitzen die Fortsätze 9 der Reflektorsegmente 5, welche die zentrale Öffnung 8 der Halteplatte 2 durchgreifen, eine derartige Breite, dass sie an ihren Rändern eng beieinanderliegen oder sogar in Anlage kommen.

Wie insbesondere die Figur 13 erkennen lässt, sind an den Reflektorsegmenten 5 Auflageflächen 5a ausgebildet, auf welchen die Halteplatte 2 positioniert ist. In dem hier dargestellten Ausführungsbeispiel ist die Auflagefläche 5a an einem seitlichen Fortsatz der Reflektorsegmente 5 ausgebildet.

Die Befestigung der Halteplatte 2 an dem Reflektor 1 erfolgt über Nasen 2a, die entlang des Umfangs der Öffnung 8 verteilt an der Halteplatte 2 angeordnet sind und in den Bereich der Öffnung 8 ragen. Die Nasen 2a greifen in die entsprechende schlitzartig ausgebildete Öffnungen 5b der Reflektorsegmente 5 ein und sind in diesen elastisch festgeklippst.

In den Figuren 16 bis 20 ist schließlich eine dritte Ausführungsform einer erfindungsgemäßen Reflektoranordnung dargestellt, die zur Erzeugung eines länglichen Lichtbildes dient. Der Reflektor 1 besitzt hier eine rechteckige Grundform mit einer rechteckigen Lichtaustrittsöffnung 3 an seiner Unterseite und einer rechteckigen Leuchtmittelöffnung an seiner Oberseite. Der Reflektor 1 wird durch insgesamt vier Reflektorsegmente 5 gebildet, wobei die beiden einander gegenüberliegenden und die Längsseiten des Reflektors 1 bildenden Reflektorsegmente 5 im Längsschnitt gekrümmt sind, in den senkrecht zu der Reflektorachse X liegenden Querschnittsebenen jedoch gradlinig verlaufen. Das andere Paar von die Stirnseiten des Reflektors 1 bildenden Reflektorsegmenten 5 ist eben ausgebildet. Wie die Figuren 17 und 18 erkennen lassen, stehen die stirnseitigen Reflektorsegmente 5 seitlich über die Reflektorsegmente 5 an den Längsseiten vor, wobei an der Oberseite der überstehenden Bereiche Auflageflächen 5a ausgebildet sind, auf denen die Halteplatte 2 positioniert wird.

Die Fixierung der Halteplatte 2 an dem Reflektor 1 erfolgt wie in dem zuvor beschriebenen Ausführungsbeispiel durch Nasen 2a, die entlang des Umfangs der Öffnung 8 an der Halteplatte 2 vorgesehen sind und nach innen ragen, so dass sie in Eingriff mit entsprechenden Öffnungen 5b der Reflektorsegmente 5 kommen.

## Patentansprüche

1. Leuchte mit einem Reflektor (1), der eine Reflektorachse (X) definiert und an seiner Vorderseite eine Lichtaustrittsöffnung (3) und an seiner Rückseite eine Leuchtmittelöffnung (4) begrenzt, wobei der Reflektor (1) mehrere in Umfangsrichtung nebeneinanderliegende diskrete Reflektorsegmente (5) aufweist, die miteinander verbunden sind, einer Halteplatte (2) mit einer zentralen Öffnung (8), die an dem die Leuchtmittelöffnung (4) aufweisenden Endbereich des Reflektors (1) gehalten und derart positioniert ist, dass die Öffnung (8) der Halteplatte (2) und die Leuchtmittelöffnung (4) des Reflektors (1) übereinander liegen, und einem Leuchtmittel (14), das als Lambertstrahler mit einer kreisförmigen und einer nach einer Lambert-Charakteristik strahlenden Lichtaustrittsfläche (14a) ausgebildet ist, wobei der Lambertstrahler (14) an der Halteplatte (2) fixiert und derart positioniert ist, dass er Licht durch die Leuchtmittelöffnung (4) von außen in den Reflektor (1) strahlt, **dadurch gekennzeichnet, dass** die Reflektorsegmente (5) die Halteplatte (2) durchgreifen, so dass sich der Reflektor (1) über die Halteplatte (2) hinaus erstreckt und damit die Leuchtmittelöffnung (4) und die Lichtaustrittsöffnung (3) des Reflektors (1) auf gegenüberliegenden Seiten der Halteplatte (2) liegen.

2. Leuchte nach Anspruch 1, **dadurch gekennzeichnet, dass** an der Rückseite der Halteplatte (2) eine LED-Fassung (13) platziert und der Lambertstrahler (14) an der LED-Fassung (13) gehalten ist, wobei insbesondere der Lambertstrahler (14) an einer LED-Platine vorgesehen ist, welche an der LED-Fassung (13) gehalten ist.

3. Leuchte mit einem Reflektor (1), der eine Reflektorachse (X) definiert und an seiner Vorderseite eine Lichtaustrittsöffnung (3) und an seiner Rückseite eine Leuchtmittelöffnung (4) begrenzt, wobei der Reflektor (1) mehrere in Umfangsrichtung nebeneinanderliegende diskrete Reflektorsegmente (5) aufweist, die miteinander verbunden sind, einer Halteplatte (2) mit einer zentralen Öffnung (8), die an dem die Leuchtmittelöffnung (4) aufweisenden Endbereich des Reflektors (1) gehalten und derart positioniert ist, dass die Öffnung (8) der Halteplatte (2) und die Leuchtmittelöffnung (4) des Reflektors (1) übereinander liegen, und einem Leuchtmittel (15), das an der Halteplatte (2) fixiert ist, **dadurch gekennzeichnet, dass** die Reflektorsegmente (5) die Halteplatte (2) durchgreifen, so dass sich der Reflektor (1) über die Halteplatte (2) hinaus erstreckt und damit die Leuchtmittelöffnung (4) und die Lichtaustrittsöffnung (3) des Reflektors (1) auf die gegenüberliegende Seite der Halteplatte (2) liegen, und dass an der Halteplatte (2) eine Abdeckplatte (16) fixiert ist, die eine zentrale Öffnung (17) aufweist, wobei ein Leuchtmittel (15), insbesondere in stehender Brennlage, an der Abdeckplatte (16) fixiert ist und koaxial zu der Reflektorachse (X) in den Reflektor (1) ragt.

4. Leuchte nach Anspruch 3, **dadurch gekennzeichnet, dass** am Außenrand der Abdeckplatte (16) Befestigungslaschen (18) vorgesehen sind, welche in Richtung der Halteplatte (2) abragen, wobei die freien Endbereiche der Befestigungslaschen (18) umgebogen sind und die Halteplatte (2) hintergreifen.

5. Leuchte nach einem der vorhergehenden Ansprüche, **dadurch gekennzeichnet, dass** die zentrale Öffnung (8) der Halteplatte (2) eine an die Außenkontur des Reflektors (1) angepasste Kontur besitzt und/oder dass die zentrale Öffnung (8) der Halteplatte (2) im Wesentlichen kreisförmig ausgebildet ist und/oder dass die zentrale Öffnung (8) der Halteplatte (2) eine rechteckige oder quadratische Grundform besitzt.

6. Leuchte nach einem der vorherigen Ansprüche, **dadurch gekennzeichnet, dass** an den Reflektorsegmenten (5) Auflageflächen (5a) ausgebildet sind, auf welchen die Halteplatte (2) positioniert ist.

7. Leuchte nach einem der vorhergehenden Ansprüche, **dadurch gekennzeichnet, dass** entlang des Umfangs der Öffnung (7) der Halteplatte (2) verteilt Aussparungen (10) vorgesehen sind, welche von den Reflektorsegmenten (5) durchgriffen werden, wobei die Reflektorsegmente (5) insbesondere nasenartige Fortsätze (9) aufweisen, welche die Aussparungen (10) durchgreifen und wobei vorzugsweise an den Reflektorsegmenten (5) beidseitig der Fortsätze (9) Befestigungslaschen (11) vorgesehen sind, welche entsprechende Schlitze (12) in der Halteplatte (2) durchgreifen.

8. Leuchte nach einem der Ansprüche 1 bis 11, **dadurch gekennzeichnet, dass** die Halteplatte (2) entlang des Umfangs der Öffnung (8) verteilt angeordnete und in diese ragende Nasen (2a) aufweist, die in entsprechende, insbesondere schlitzartig ausgebildete Öffnungen (5b) der Reflektorsegmente (5) eingreifen, um die Halteplatte (2) an dem Reflektor (1) zu fixieren.

9. Leuchte nach einem der vorherigen Ansprüche, **dadurch gekennzeichnet, dass** einander gegenüberliegende Paare von Reflektorsegmenten (5) in gleicher Weise gekrümmt sind, wobei insbesondere
- wenigstens ein Paar von sich gegenüberliegenden Reflektorsegmenten (5) einfach sphärisch gekrümmt ausgebildet ist
und/oder
- wenigstens ein Paar von sich gegenüberliegenden Reflektorsegmenten (5) zweifach-sphärisch gekrümmt ausgebildet ist
und/oder
- wenigstens ein Paar von sich gegenüberliegenden Reflektorsegmenten (5) ebene Reflektorflächen besitzt.

10. Leuchte nach einem der vorherigen Ansprüche, **dadurch gekennzeichnet, dass** der Reflektor (1) eine rechteckige Lichtaustrittsöffnung (3) aufweist und dass ein Paar von die Längsseiten bildenden Reflektorsegmenten (5) einfach-sphärisch gekrümmt ausgebildet ist, wobei die Krümmung in der Längsschnittebene erfolgt, und ein Paar von die Stirnseiten bildenden Reflektorsegmenten (5) eben ausgebildet sind.

11. Leuchte nach einem der vorhergehenden Ansprüche, **dadurch gekennzeichnet, dass** die Reflektorsegmente (5) als Spiegelreflektoren mit einer reflektionsverstärkenden Oberfläche ausgebildet sind.

12. Reflektoranordnung mit einem Reflektor (1), der eine Reflektorachse (X) definiert und an seiner Vorderseite eine Lichtaustrittsöffnung (3) und an seiner Rückseite eine Leuchtmittelöffnung (4) begrenzt, wobei der Reflektor (1) mehrere in Umfangsrichtung nebeneinander liegende diskrete Reflektorsegmente (5) aufweist, die miteinander verbunden sind, und einer Halteplatte (2) mit einer zentralen Öffnung (8), die an dem die Leuchtmittelöffnung (4) aufweisenden Endbereich des Reflektors (1) gehalten und derart positioniert ist, dass die Öffnung (8) der Halteplatte (2) und die Leuchtmittelöffnung (4) des Reflektors (1) übereinander liegen, **dadurch gekennzeichnet, dass** die Reflektorsegmente (5) die Halteplatte (2) durchgreifen, so dass sich der Reflektor (1) über die Halteplatte (2) hinaus erstreckt und damit die Leuchtmittelöffnung (4) und die Lichtaustrittsöffnung (3) des Reflektors (1) auf gegenüberliegenden Seiten der Halteplatte (2) liegen.

13. Reflektoranordnung nach Anspruch 12, **dadurch gekennzeichnet, dass** an den Reflektorsegmenten (5) Auflageflächen (5a) ausgebildet sind, auf welchen die Halteplatte (2) positioniert ist.

14. Reflektoranordnung nach einem der Ansprüche 12 oder 13, **dadurch gekennzeichnet, dass** entlang des Umfangs der Öffnung (8) der Halteplatte (2) verteilt Aussparungen (10) vorgesehen sind, welche von den Reflektorsegmenten (5) durchgriffen werden, wobei insbesondere die Reflektorsegmente (5) nasenartige Fortsätze (9) aufweisen, welche die Aussparungen (10) durchgreifen und vorzugsweise den Reflektorsegmenten (5) beidseitig der Fortsätze (9) Befestigungslaschen (11) vorgesehen sind, welche entsprechende Schlitze (12) in der Halteplatte (2) durchgreifen.

15. Reflektoranordnung nach einem der Ansprüche 12 bis 14, **dadurch gekennzeichnet, dass** die Halteplatte (2) entlang des Umfangs der Öffnung (8) verteilt angeordnete und in diese ragende Nasen (2a) aufweist, die in entsprechende, insbesondere schlitzartig ausgebildete Öffnungen (5b) der Reflektorsegmente (5) eingreifen, um die Halteplatte (2) an dem Reflektor (1) zu fixieren.

16. Reflektoranordnung nach einem der Ansprüche 12 bis 15, **dadurch gekennzeichnet, dass** an der Halteplatte (2) eine Abdeckplatte (16) fixiert ist, die eine zentrale Öffnung (17) aufweist, wobei insbesondere am Außenrand der Abdeckplatte (16) Befestigungslaschen (18) vorgesehen sind, welche in Richtung der Halteplatte (2) abragen, wobei die freien Endbereiche der Befestigungslaschen (18) umgebogen sind und die Halteplatte (2) hintergreifen.
